# FASCICULE DE BREVET EUROPEEN

(11) **EP 0 052 837 B1**
(45) Date de publication et mention de la délivrance du brevet: **04.09.1985**
(21) Numéro de dépôt: 81109651.0
(22) Date de dépôt: 12.11.1981
(51) Int. Cl.: B63B 1/14, B63B 43/02

(54) **Multicoque auto-redressable**
Sich selbst aufrichtendes Mehrrumpfboot
Self righting multiple-hull boat

(30) Priorité: 24.11.1980 CH 8671/80
(43) Date de publication de la demande: 02.06.1982
(73) Titulaire: De Weck, Roger, CH-1723 Villars-sur-Marly (CH)
(72) Inventeur: De Weck, Roger, CH-1723 Villars-sur-Marly (CH)
(74) Mandataire: Blum, Rudolf Emil Ernst

## Description

Les avantages des multicoques pour la navigation à voile ne sont plus à démontrer. Toutefois leur développement est freiné par l'impossibilité pratique de redresser après un chavirage en navigation hauturière, impossibilité parfois admissible en régate, mais toujours inacceptable en croisière. Or la légèreté des constructions modernes, condition première pour exploiter les avantages d'un multicoque, augmente considérablement les risques soit de chavirer latéralement, soit de san- cir, par l'avant ou même par l'arrière.

D'où le désir de créer un multicoque, capable d'être redressé par ses propres moyens. Le brevet suisse CH-A-581 557 propose un trimaran de ce genre, prévu pour être redressé en basculant ses flotteurs latéraux vers le haut, c'est-à-dire vers le mât, autour d'axes longitudinaux. Lorsque l'embarcation est chavirée, ce basculement amène les flotteurs sous la coque principale de manière à créer un moment tendant à redresser l'embarcation dès qu'elle est un peu inclinée par exemple par l'effet des vagues. Un désavantage notable de cette solution est que le rabattement des flotteurs en direction du mât est gêné par le gréement, puisque les haubans rendent difficile sinon impossible de rabattre les flotteurs jusqu'à la verticale et même au-delà, comme cela est nécessaire pour créer un équilibre instable lorsque l'embarcation est retournée. Par ailleurs, la position stable obtenue par un rabattement des flotteurs vers le haut est une position couchée de l'embarcation, ce qui n'est guère désirable.

La présente invention a pour but majeur de permettre à un multicoque retourné de se redresser par ses propres moyens tout en évitant ces inconvénients. Elle peut par ailleurs permettre de prévenir un chavirage et accessoirement d'économiser de la place au mouillage.

A cet effet, l'invention est définie comme il est dit à la revendication 1.

Ceci permet de remplir un ou plusieurs flotteurs et de les rabattre en une position proche de celle de la quille d'un lesté, assurant ainsi le redressement de l'embarcation après un chavirage et son maintien en une position statiquement stable, flotteur lesté vers le bas et mât vers le haut, aussi longtemps qu'on désire.

L'invention vera maintenant illustrée par la description de formes d'exécution et le dessin, dans lequel
la fig. 1 représente une coupe latérale schématique de deux réalisations (selon qu'on ignore ou non la coque 1),
les fig. 2 à 4 illustrent la suite des opérations de redressage d'un trimaran, et
les fig. 5 à 7 les opérations correspondantes pour un catamaran.

La figure 1 montre une demi-coupe transversale schématique d'une forme de réalisation de l'invention, appliquée à un trimaran dont le plan de symétrie latérale est indiqué par 8. La coque principale 1 de celui-ci porte de chaque bord un moignon 2 terminé par une articulation 3 à laquelle est fixée une poutrelle latérale 4 qui porte un flotteur latéral 5. L'articulation 3 est agencée de manière à ce que la poutrelle puisse tourner- par rapport à la coque 1 - autour d'un axe sensiblement parallèle à l'axe longitudinal du trimaran, c'est-à-dire perpendiculaire au plan du dessin. Cette rotation a lieu vers le bas, c'est-à-dire dans le sens de la flèche, à partir de la position de navigation normale esquissée dans la figure 1. Un vérin hydraulique ou mécanique 6 articulé sur le moignon d'une part et sur la poutrelle de l'autre permet d'exercer la force nécessaire à la rotation. Des moyens (non représentés) sont prévus pour remplir le flotteur 5 d'eau et pour le vider, au besoin en surmontant une certaine pression hydrostatique, lorsque le flotteur est submergé. Dans la figure 1, quelques ouvertures 7a, b, c ont été esquissées pour indiquer la présence des vannes et purges d'air nécessaires à ces opérations; et il va de soi que les commandes de ces ouvertures doivent être soit automatiques soit gélécom- mandées à partir de la coque principale 1 par exemple. De même les pompes et/ou réservoirs de gaz comprimé servant à évacuer l'eau du flotteur sont évidemment prévus pour fonctionner dans les conditions difficiles qui accompagnent tout chavirage. De plus, il peut être utile que les moyens tant de remplissage que d'évacuation ne soient pas du type tout ou rien, mais permettent de doser et d'interrompre ces deux opérations en fonction des conditions, en particulier de l'état de la mer et de la position momentanée de l'embarcation autour de son axe de roulis.

Pour obtenir une forme d'exécution valable pour un catamaran, il suffit de supprimer la coque centrale 1 de la figure 1 et de placer l'axe de symétrie du restant de la figure en 9. Le moignon 2 se raccordera alors à un moignon symétrique pour former la plate-forme centrale du catamaran, sur laquelle est emplanté le mât. Les étais maintenant ce dernier seront toujours frappés sur des parties non articulées, c'est-à-dire en général sur les moignons, que ceux-ci forment la plate-forme centrale ou non. Dans tous les cas il est possible de ne prévoir l'articulation 3 que d'un bord, simplification essentiellement indiquée pour les catamarans et les praos, ainsi qu'il ressort des figures 5-7 décrites ci-dessous, où seule une articulation est utilisée pour le redressement. Le gréement pourra alors être étayé sur toute la partie rigide de l'embarcation, y compris la ou les poutrelles non articulées, et seul le flotteur solidaire d'une poutrelle articulée comportera des moyens pour le submerger et le vidanger.

L'opération de redressement sera maintenant décrite à l'aide des figures 2-4 pour un trimaran, et 5-7 pour un catamaran ou un prao. Les figures 2 et 5 montrent des embarcations chavirées en position stable, avec le mât vers le bas. Pour redresser, un ou deux flotteurs sont d'abord rabattus vers le haut au moyen des vérins 6 puis remplis d'eau, ce qui conduit à la situation des figures 3 et 6, qui n'est évidemment pas stable mais provoque un basculement conduisant aux positions des figures 4 et 7, respectivement.

Il est à remarquer que les positions des figures 3 et 6 peuvent également être atteintes en ouvrant d'abord vannes et purges du ou des flotteurs dans la position retournée des figures 2 et 5, et en dressant ensuite les poutrelles vers le haut, après fermeture des vannes et purges. La solution choisie pourra varier en fonction de l'efficacité des vérins et des éventuels moyens de pompage prévus.

En particulier le flotteur 10 de la figure 3 peut être submergé avant d'être dressé, ce qui simplifie les opérations de pompage. L'inclinaison des poutrelles par rapport au mât dans la figure 3 n'est également pas absolument nécessaire, puisque dans les conditions de vent et de mer envisagées une orientation exactement verticale de ces poutrelles réaliserait également une position instable, lorsque les flotteurs sont remplis d'eau. Les figures 4 et 7 illustrent la position stable atteinte après le basculement dû au lestage du ou des flotteurs dressés. Après s'être totalement redressé en orientant ses poutrelles parallèlement au mât, le trimaran de la figure 4 peut soit rester dans cette position stable malgré un lestage relativement faible, jusqu'à ce que la mer redevienne maniable, soit vidanger les flotteurs tout en les rabattant en position normale. Pour cela, il suffit d'ailleurs de vider les flotteurs qui remonteront d'eux-même, rendant inutile l'utilisation des vérins.

La position flotteurs submergés verticalement sous la coque principale peut d'ailleurs être prise préventivement s'il y a lieu. De plus elle peut être utile dans les ports encombrés, ayant une profondeur suffisante.

Le redressement total du catamaran de la figure 7 est plus délicat et peut exiger une certaine synchronisation entre la vidange du flotteur submergé et sa remise en position normale par rotation dans le sens de la flèche. Ce rabattement doit se faire relativement vite, afin d'utilisér la très grande résistance du gréement dans l'eau pour obtenir un couple positif suffisant à amorcer le redressement avant que le mât ne pointe sous l'horizontale. A cet effet, il peut être favorable de commencer l'évacuation du flotteur submergé au début du rabattement, ou même avant; une commande automatique de l'opération pourrait être utilement envisagée dans certains cas.

En général, les opérations nécessaires peuvent être réalisées manuellement ou avec une mécanique simple sur de petites unités de sport, mais également mises en oeuvre de façons très diverses sur de plus grosses unités. L'énergie nécessaire peut être fournie soit par un réservoir d'azote ou d'air comprimé soit encore par une pompe à main, ou un moteur électrique alimenté par une batterie étanche. Ces moyens peuvent être complétés par un moteur thermique suspendu à la cardan et assurant les servitudes habituelles du bord ou par des cartouches de gaz comprimé.

La commande de processus (ouverture des portes et purges, leur fermeture, action des vérins, pompage après redressement, repli des bras) doit au besoin pouvoir être effectuée par des commandes manuelles, en principe des vannes. Elle peut être déclenchée automatiquement par un pendule, par percussion d'une masse, ou encore par ampoule contact à mercure, pour ne citer que quelques exemples.

Toute la partie énergie et commande du processus est enfermée dans la carène centrale, dans un compartiment étanche renforcé, accessible de l'intérieur ainsi que par une trappe étanche ouvrant dans le fond de la carène, ouvrable de l'extérieur et déjà obligatoire pour les trimarans de haute mer.

Le remplissage des flotteurs latéraux peut être limité par l'existence d'une cloison interne longitudinale. Le poids des flotteurs latéraux peut être, au contraire, augmenté par l'existence de dérives, ou foils.

## Revendications

1. Multicoque, comportant au moins une articulation reliant au moins un flotteur au reste de l'embarcation de manière à permettre la rotation dudit flotteur autour d'un axe orienté dans la direction longitudinale de l'embarcation, par des moyens pour remplir au moins partiellement le flotteur d'eau ainsi que pour ensuite évacuer celle-ci même lorsque le flotteur est submergé, et par des moyens pour créer un couple provoquant une rotation du flotteur autour de l'axe de manière à détruire la symétrie transversale de l'embarcation, caractérisé en ce que cette rotation couvre un angle dont la majeure partie est située sous un plan horizontal passant par l'axe lorsque l'embarcation flotte en sa position normale de navigation.

2. Multicoque selon la revendication 1, caractérisé en ce que les moyens de remplissage sont prévus pour pomper de l'eau dans le flotteur lorsque celui-ci surplombe le plan d'eau d'une hauteur égale à sa distance de l'axe.

3. Multicoque selon la revendication 1, caractérisé en ce que les moyens pour créer un couple comportent au moins un vérin suffisamment puissant pour élever le flotteur partiellement rempli au-dessus du plan d'eau, par rotation autour de l'axe.

4. Multicoque selon une des revendications précédentes, caractérisé en ce que l'angle de rotation couvre au moins 70°.

5. Multicoque selon une des revendications précédentes, caractérisé en ce que l'angle de rotation couvre plus de 90°.

6. Multicoque selon une des revendications précédentes, caractérisé en ce qu'il possède un plan de symétrie longitudinal, et deux axes placés de part et d'autre de ce plan.

7. Trimaran selon la revendication 6, caractérisé en ce que les rayons de rotation des flotteurs sont tels que ceux-ci sont situés entièrement au-dessous de la coque centrale lorsqu'ils sont rabattus vers le bas, l'embarcation se trouvant en sa position normale de navigation.

8. Trimaran selon une des revendications 6 ou 7, caractérisé en ce que les axes prennent appui sur des supports débordant la coque centrale.

9. Multicoque selon une des revendications précédentes, caractérisé par une commande électrique déclenchant automatiquement une séquence de remplissage, de rotation et de vidange d'un ou de plusieurs flotteurs lorsque l'embarcation se trouve en position retournée.

10. Multicoque selon une des revendications précédentes, caractérisé par une réserve de gaz comprimé destinée à livrer l'énergie nécessaire à la rotation et à l'évacuation.

## Claims

1. Multihull boat comprising at least one articulation which pivotally connects at least one side hull member to the remainder of the vessel for rotation about an axis parallel to the longitudinal axis of said vessel, with means for filling at least partially said hull member with water and for draining it even when it is below sea level, with means for creating a moment which rotates the hull member about said axis so as to destroy the transversal symmetry of the vessel, characterized in that this rotation sweeps an angle, the major part of which lies below a horizontal plane drawn across said rotation axis when the boat is in its normal upright position.

2. Multihull boat according to claim 1, characterized in that the means for filling the hull with water are able to pump water into said hull even when it is raised above the sea level by a distance equel to its distance from the rotation axis.

3. Multihull boat according to claim 1, characterized in that the means for creating a moment comprise at least one jack with sufficient power for raising the partially filled hull above sea level through rotation around said axis.

4. Multihull boat according to one of the preceding claims, characterized in that the possible angle of rotation equals or exceeds 70°.

5. Multihull boat according to one of the preceding claims, characterized in that the possible angle of rotation exceeds 90°.

6. Multihull boat according to one of the preceding claims, characterized in that it possesses a longitudinal plane of symmetry, and two rotation axes, one on each side of that plane.

7. Trimaran according to claim 6, characterized in that the rotation radius of the side hulls are such that said hulls lie entirely beneath the central hull when swung downward, the vessel being in its normal upright position.

8. Trimaran according to claim 6 on 7, characterized in that the rotation axes rest on outriggers protruding from the central hull of the craft.

9. Multihull boat according to one of the preceding claims, characterized by an electrical actuating circuit arranged so as to automatically initiate a sequence of operations which comprise filling of one or several hulls, rotating it, and draining it, when the craft is in an upturned position.

10. Multihull boat according to one of the preceding claims, characterized by a container with compressed gas provided as an energy source for the rotation and the draining.

## Patentansprüche

1. Mehrkörperboot mit wenigstens einem Gelenk, das mindestens einen Schwimmer mit dem übrigen Teil des Bootes in der Weise verbindet, dass es die Drehbewegung des Schwimmers um eine in Längsrichtung des Bootes verlaufende Achse erlaubt, mit Mitteln zum mindestens teilweise Auffüllen des Schwimmers mit Wasser sowie weiterhin auch zu dessen Entfernung selbst für den Fall, dass der Schwimmer untergetaucht ist, und mit Mitteln zum Erzeugen eines Kraftmomentes, die eine die transversale Symmetrie des Bootes aufhebende Drehbewegung des Schwimmers um die vorerwähnte Achse bewirken, dadurch gekennzeichnet, dass diese Drehbewegung einen Winkel bestreicht, dessen grösster Teil unterhalb einer die Achse enthaltenden, horizontalen Ebene liegt, wenn sich das Boot in seiner normalen Schwimmlage befindet.

2. Mehrkörperboot nach Anspruch 1, dadurch gekennzeichnet, dass die Mittel zum Auffüllen so ausgebildet sind, dass sie das Wasser in den Schwimmer auch dann noch zu pumpen vermögen, wenn dieser den Wasserspiegel in einer Höhe überragt, die gleich seiner Entfernung von der Drehachse ist.

3. Mehrkörperboot nach Anspruch 1, dadurch gekennzeichnet, dass die Mittel zum Erzeugen eines Kraftmoments wenigstens ein Hubaggregat aufweisen, dessen Kraft ausreicht, um den teilweise gefüllten Schwimmer durch Drehen um die Achse über den Wasserspiegel anzuheben.

4. Mehrkörperboot nach einem der vorerwähnten Ansprüche, dadurch gekennzeichnet, dass der Drehwinkel wenigstens 70° umfasst.

5. Mehrkörperboot nach einem der vorerwähnten Ansprüche, dadurch gekennzeichnet, dass der Drehwinkel mehr als 90° beträgt.

6. Mehrkörperboot nach einem der vorerwähnten Ansprüche, dadurch gekennzeichnet, dass es eine Längssymmetrieebene und zwei jeweils ausserhalb dieser Symmetrieebene gelegene Drehachsen besitzt.

7. Trimaran nach Anspruch 6, dadurch gekennzeichnet, dass die Drehradien der Schwimmer so bemessen sind, dass letztere sich gänzlich unterhalb des Mittelrumpfes befinden, wenn sie nach unten geklappt sind und sich das Boot in normaler Schwimmlage befindet.

8. Trimaran nach einem der Ansprüche 6 oder 7, dadurch gekennzeichnet, dass die Drehachsen an Auslegern abgestützt sind, die am zentralen Schiffsrumpf seitlich vorstehend befestigt sind.

9. Mehrkörperboot nach einem der vorerwähnten Ansprüche, dadurch gekennzeichnet, dass eine elektrische Steuereinrichtung vorhanden ist, die automatisch nacheinander das Auffüllen, die Drehbewegung und die Entleerung eines oder mehrerer Schwimmer auslöst, wenn sich das Boot in auf den Kopf gestellter Lage befindet.

10. Mehrkörperboot nach einem der vorerwähnten Ansprüche, dadurch gekennzeichnet, dass ein komprimiertes Gas enthaltender Energiespeicher vorhanden ist, um die für die Drehbewegung und die Evakuierung notwendige Energie zu liefern.
